# EUROPÄISCHE PATENTSCHRIFT

(11) **EP 3 009 566 B1**
(45) Veröffentlichungstag und Bekanntmachung des Hinweises auf die Patenterteilung: **05.07.2017**
(21) Anmeldenummer: 15189289.0
(22) Anmeldetag: 12.10.2015
(51) Int. Cl.: E01C 5/00

(54) **VERFAHREN ZUR VERÄNDERUNG DER VERLEGEEIGENSCHAFTEN EINER VERLEGEEINHEIT UND VERFAHREN ZUR VERÄNDERUNG DER VERLEGEEIGENSCHAFTEN VON WENIGSTENS ZWEI VERLEGEEINHEITEN**
METHOD FOR MODIFYING THE LAYING PROPERTIES OF A LAYING UNIT AND METHOD FOR MODIFYING THE LAYING PROPERTIES OF AT LEAST TWO LAYING UNITS
PROCÉDÉ DE MODIFICATION DE CARACTÉRISTIQUES DE POSE D'UNE UNITÉ DE POSE ET PROCÉDÉ DE MODIFICATION DES CARACTÉRISTIQUES DE POSE D'AU MOINS DEUX UNITES DE POSE

(30) Priorität: 13.10.2014 DE 102014114818
(43) Veröffentlichungstag der Anmeldung: 20.04.2016
(73) Patentinhaber: KRONIMUS AG, 76473 Iffezheim (DE)
(72) Erfinder: Kronimus, Martin, 76530 Baden Baden (DE)
(74) Vertreter: Otten, Roth, Dobler & Partner mbB Patentanwälte

(56) Entgegenhaltungen:
- EP-B1- 1 119 661
- DE-A1- 10 346 176
- DE-A1-102012 010 797

## Beschreibung

Die Erfindung betrifft ein Verfahren zur Veränderung der Verlegeeigenschaften einer Verlegeeinheit gemäß dem Oberbegriff des Anspruchs 1 sowie ein Verfahren zur Veränderung der Verlegeeigenschaften von wenigstens zwei Verlegeeinheiten gemäß dem Oberbegriff des Anspruchs 4.

Größere Pflasterflächen werden aus einer Vielzahl von Verlegeinheiten hergestellt, wobei einzelne Verlegeeinheiten aus einer Steinform in einem Fertigungsschritt in einer Steinformmaschine hergestellt werden und wobei jede Verlegeeinheit eine Vielzahl von Einzelsteinen umfasst, wobei die einzelnen Verlegeeinheiten zur rationellen Herstellung der Pflasterfläche in der Regel als Einheiten auf Paletten gestapelt werden und als Einheiten von der Palette mit einem Greifer abgenommen und auf das vorbereitete Kiesbett abgesetzt werden. Zur Herstellung unterschiedlicher Pflasterflächen oder von Pflasterflächen, welche für den Betrachter eine zufällige Struktur aufweisen, ist es erforderlich, im Betonwerk eine Vielzahl unterschiedlich aufgeteilter Steinformen zur Verfügung zu haben, um entsprechend eine Vielzahl unterschiedlicher Verlegeeinheiten produzieren zu können.

Aus der DE 103 46 176 A1 ist ein Verfahren bekannt, bei dem es vorgesehen ist, insbesondere bei der Verwendung gleicher Bausätze in der Pflasterfläche Bausätze anzuordnen, welche gegenüber anderen Bausätzen um 180° gedreht ausgerichtet sind. Es wird als besonders vorteilhaft angegeben, wenn die Bausätze auf der Palette bereits in unterschiedlicher Orientierung abgelegt sind, da dann die Verlegemaschine immer aus der selben Position greifen kann.

Weiterhin ist es aus der DE 10 2012 010797 A1 bekannt, eine Transporteinheitenherstellungsvorrichtung mit einem Roboter, einer ersten Zufuhreinrichtung, einer zweiten Zufuhreinrichtung und einer Ablegeeinrichtung auszustatten, wobei die erste Zufuhreinrichtung erste Betonsteine bereitstellt und wobei die zweite Zufuhreinrichtung zweite Betonsteine bereitstellt, wobei Oberseiten der ersten Betonsteine durch eine abweichende oder zusätzliche Bearbeitung gegenüber Oberseiten der zweiten Betonsteine verändert sind und wobei der Roboter auf der Ablegeeinrichtung nach einer programmierten Vorgabe eine aus ersten Betonsteinen und zweiten Betonsteinen gemischte Steinlage bildet. Es wird angegeben, dass sich hierdurch ein zufälliges Erscheinungsbild einer Steinlage systematisch in die Produktion einplanen ließe.

Es ist Aufgabe der Erfindung, ein Verfahren vorzuschlagen, welches es erlaubt, mit einer oder wenigen Steinformen Verlegeeinheiten mit unterschiedlichen Verlegeeigenschaften, das heißt mit Einzelsteinen in unterschiedlicher Anordnung herzustellen.

Diese Aufgabe wird ausgehend von den Merkmalen des Oberbegriffs des Anspruchs 1 bzw. 4 durch die kennzeichnenden Merkmale des Anspruchs 1 bzw. 4 gelöst. In den Unteransprüchen sind vorteilhafte und zweckmäßige Weiterbildungen angegeben.

Das erfindungsgemäße Verfahren zur Veränderung der Verlegeeigenschaften einer Verlegeeinheit, sieht vor, unter Beibehaltung der Abmessungen der Verlegeeinheit und unter Beibehaltung der Anzahl der Einzelsteine der Verlegeeinheit vor dem Palettieren der Verlegeeinheit, während die Verlegeeinheit noch auf einer Produktionsunterlage liegt, derart in die Anordnung der Einzelsteine der Verlegeeinheit einzugreifen und dazu wenigstens einen Einzelstein von einem Industrieroboter derart zu greifen, zu handhaben und wieder abzulegen, dass eine Oberseite der manipulierten Verlegeeinheit ein Aussehen aufweist, welches von einem Aussehen abweicht, welches die Verlegeeinheit vor der Manipulation hatte und damit die Verlegeeigenschaften der Verlegeinheit zu manipulieren bzw. zu verändern. Durch einen derartigen Eingriff in die Produktion ist es möglich, Verlegeeinheiten mit unterschiedlichen Verlegeeigenschaften herzustellen, ohne dass hierzu mit hohem finanziellem Aufwand eine Vielzahl unterschiedlich ausgelegter Steinformen angeschafft und bereitgehalten werden muss. Vielmehr ermöglicht es das erfindungsgemäße Verfahren, bei welchem direkt nach der Herstellung der Verlegeeinheit in der Steinformmaschine in die Anordnung der Einzelsteine der Verlegeeinheit eingegriffen wird, einzelne Steinformen im Dauerbetrieb zu betreiben und damit kostenintensive Ruhezeiten zu vermeiden.

Es ist auch vorgesehen, die Manipulation, welche zwischen dem Herstellen der Verlegeeinheit aus Beton und dem Stapeln der Verlegeeinheit auf einer Palette erfolgt, derart vorzunehmen, dass wenigstens ein Einzelstein der Verlegeinheit von dem Industrieroboter derart um eine senkrecht auf der Produktionsunterlage stehende Hochachse gedreht wird, dass dieser nach dem Drehen in einer Orientierung steht, welche von seiner ursprünglichen Orientierung abweicht, und/oder derart vorzunehmen, dass wenigstens zwei Einzelsteine von dem Industrieroboter derart getauscht werden, dass der erste Einzelstein bzw. die ersten Einzelsteine die Position des zweiten Einzelsteins bzw. der zweiten Einzelsteine und umgekehrt einnimmt bzw. einnehmen, wobei der Industrieroboter die Einzelsteine entweder gleichzeitig oder nacheinander handhabt. Hierdurch lassen sich in kurzer Zeit und mit wenigen Handgriffen des Manipulators Verlegeeinheiten herstellen, welche bezüglich ihrer Verlegeeigenschaften bzw. bezüglich des Aussehens ihrer Oberseite völlig unterschiedlich sind. Weiterhin ist es vorgesehen, Einzelsteine zu tauschen, welche gleiche Abmessungen und unterschiedliche Oberseiten umfassen. Hierdurch wird das Aussehen der Oberseite der jeweiligen Verlegeeinheit mit einfachen Mitteln stark verändert.

Die Erfindung betrifft auch ein Verfahren zur Veränderung der Verlegeeigenschaften von wenigstens zwei Verlegeeinheiten, wobei die Verlegeeinheiten mit derselben oder mit gleichen Steinformen hergestellt sind und wobei jede Verlegeeinheit eine Vielzahl von Einzelsteinen umfasst. Zur Veränderung der Verlegeeigenschaften dieser Verlegeeinheiten wird unter Beibehaltung der Abmessungen der Verlegeeinheiten und unter Beibehaltung der Anzahl der Einzelsteine jeder Verlegeeinheit - vor dem Palettieren der Verlegeeinheiten und während die Verlegeeinheiten noch auf Produktionsunterlagen liegen - derart in die Anordnung der Einzelsteine der Verlegeeinheiten eingegriffen, dass in einem ersten Schritt der ersten Verlegeeinheit an einer ersten Position wenigstens ein Einzelstein von einem Industrieroboter entnommen und dieser entfernt von den Verlegeeinheiten abgelegt, wird dann der ersten Verlegeeinheit von dem Industrieroboter an einer zweiten Position wenigstens ein Einzelstein entnommen und an die erste Position der ersten Verlegeeinheit gesetzt, wird dann der letzten Verlegeeinheit von dem Industrieroboter an einer ersten Position wenigstens ein Einzelstein entnommen und an die zweite Position der vorhergehenden Verlegeeinheit gesetzt, wird dann der letzten Verlegeeinheit von dem Industrieroboter an einer zweiten Position wenigstens ein Einzelstein entnommen und an die erste Position der letzten Verlegeeinheit gesetzt und wird dann der wenigstens eine Einzelstein, welcher der ersten Position der ersten Verlegeeinheit entnommen wurde, an die zweite Position der letzten Verlegeeinheit gesetzt, so dass Oberseiten der manipulierten Verlegeeinheiten ein Aussehen aufweisen, welches von einem Aussehen abweicht, welches die Verlegeeinheiten vor der Manipulation hatte. Hierdurch wird im Durchlaufbetrieb eine rationelle Veränderung der Verlegeeigenschaften der einzelnen Verlegeeinheiten möglich, so dass die Oberseiten der Verlegeeinheiten, welche nach diesem Verfahren hergestellt sind, ein Aussehen aufweisen, welches einem Aussehen von Verlegeeinheiten entspricht, welches mit einer völlig anders aufgeteilten Steinform hergestellt werden müsste.

Zur weiteren Einflussnahme auf die Verlegeeigenschaften der einzelnen Verlegeeinheiten ist es auch vorgesehen, an wenigstens einem der Einzelsteine wenigstens einer der Verlegeeinheiten vor oder nach oder während einer Handhabung durch den Industrieroboter eine der Herstellung der Verlegeeinheit folgende Nachbearbeitung durchzuführen.

Weiterhin ist es vorgesehen, vor dem Palettieren der manipulierten Verlegeeinheit wenigstens eine Steinreihe der Verlegeeinheit gegenüber wenigstens einer weiteren Steinreihe der Verlegeeinheit zu verschieben. Hierdurch kann eine Handhabung, welche auf der Baustelle nicht immer problemlos möglich ist und den Verlegeprozess verlangsamt, in das Betonwerk verlegt werden und unter gleichbleibenden Umgebungsbedingungen zuverlässig vorgenommen werden.

Schließlich ist es auch vorgesehen, eine größere Verlegeeinheit so herzustellen, dass Einzelsteine einer ersten nach dem Verfahren des Anspruchs 1 manipulierten Verlegeeinheit und Einzelsteine einer zweiten nach dem Verfahren des Anspruchs 1 manipulierten Verlegeeinheit zu der größeren Verlegeeinheit zusammengesetzt werden, wobei eine Fläche der ersten Verlegeeinheit einer Fläche der zweiten Verlegeeinheit entspricht und wobei die größere Verlegeeinheit nach ihrer Herstellung eine Fläche aufweist, welche wenigstens dem 1 1/3-fachen einer Fläche der ersten Verlegeeinheit entspricht. Hierdurch ist es möglich, auch ohne Anschaffung einer auf die größere Verlegeinheit zugeschnittenen Steinform größere Verlegeeinheiten herzustellen, wobei z.B. aus vier kleineren Verlegeeinheiten drei größere Verlegeeinheiten hergestellt werden.

Weitere Einzelheiten der Erfindung werden in der Zeichnung anhand von schematisch dargestellten Ausführungsbeispielen beschreiben.

Hierbei zeigen:
- Figur 1a, 1b:: Draufsichten auf eine erste Verlegeeinheit vor und nach einer Veränderung der Verlegeeigenschaften;
- Figur 2a, 2b:: Draufsichten auf eine zweite Verlegeeinheit vor und nach einer Veränderung der Verlegeeigenschaften;
- Figur 3a, 3b:: Draufsichten auf eine dritte Verlegeeinheit vor und nach einer Veränderung der Verlegeeigenschaften;
- Figur 4a - 4c:: Draufsichten auf eine vierte Verlegeeinheit vor einer Veränderung der Verlegeeigenschaften, nach einer Veränderung der Verlegeeigenschaften durch Drehen und nach einer Veränderung der Verlegeeigenschaften durch Verschieben und
- Figur 5a - 5j:: das Veränderung der Verlegeeigenschaften einer fünften und sechsten Verlegeeinheit im Durchlaufbetrieb.

Die Figuren 1a und 1b zeigen Draufsichten auf eine erste Verlegeeinheit VE1 vor und nach einer Veränderung von deren Verlegeeigenschaften mit Hilfe eines nicht dargestellten Industrieroboters. Die in der Figur 1a gezeigte Verlegeeinheit VE1 wird in der dargestellten Anordnung ihrer acht Einzelsteine 1 bis 8 in einer nicht dargestellten Steinform in einer nicht dargestellten Steinformmaschine auf einer nicht dargestellten Produktionsunterlage hergestellt. Mit einem Doppelpfeil P1 ist in der Figur 1a angedeutet, dass in einem nächsten Schritt der Einzelstein 3 an Positionen der Einzelsteine 5 und 6 gesetzt wird und dass die Einzelsteine 5, 6 an eine Position gesetzt werden, welche der Einzelstein 3 in der ersten Verlegeeinheit VE1 nach der Herstellung in der Steinform einnimmt. In der Figur 1b ist die Verlegeinheit VE1 dann bei veränderter Verlegeeigenschaft gezeigt, in welcher die Einzelstein 3 und 5, 6 bereits gegeneinander getauscht sind, wobei die Einzelsteine 5, 6 zur weiteren Beeinflussung der Verlegeeigenschaften der Verlegeeinheit VE1 um 90° nach rechts um eine aus der Zeichnungsebene herausragende Hochachse gedreht wurden. Im Vergleich der Figuren 1a und 1b ist erkennbar wie das Aussehen einer Oberseite F1 der Verlegeeinheit VE1 verändert wird, ohne dass hierzu eine weitere Steinform erforderlich ist.

Die Figuren 2a und 2b zeigen Draufsichten auf eine zweite Verlegeeinheit VE2 vor und nach einer Veränderung von deren Verlegeeigenschaften mit Hilfe eines nicht dargestellten Industrieroboters. Die in der Figur 2a gezeigte Verlegeeinheit VE2 wird in der dargestellten Anordnung ihrer 22 Einzelsteine 1 bis 22 in einer nicht dargestellten Steinform in einer nicht dargestellten Steinformmaschine auf einer nicht dargestellten Produktionsunterlage hergestellt. Zur Beeinflussung der Verlegeeigenschaften wird der Einzelstein 8 an Positionen der Einzelsteine 17 und 18 gesetzt wird und werden die Einzelsteine 17 und 18 an eine Position gesetzt werden, welche der Einzelstein 8 in der zweiten Verlegeeinheit VE2 nach der Herstellung in der Steinform einnimmt. In der Figur 2b ist die Verlegeinheit VE2 dann bei veränderter Verlegeeigenschaft gezeigt, in welcher die Einzelstein 8 und 17, 18 bereits gegeneinander getauscht sind. Im Vergleich der Figuren 2a und 2b ist erkennbar wie das Aussehen einer Oberseite F2 der Verlegeeinheit VE2 verändert wird, ohne dass hierzu eine weitere Steinform erforderlich ist.

Die Figuren 3a und 3b zeigen Draufsichten auf eine dritte Verlegeeinheit VE3 vor und nach einer Veränderung von deren Verlegeeigenschaften mit Hilfe eines nicht dargestellten Industrieroboters. Die in der Figur 3a gezeigte Verlegeeinheit VE3 wird in der dargestellten Anordnung ihrer acht Einzelsteine 1 bis 8 in einer nicht dargestellten Steinform in einer nicht dargestellten Steinformmaschine auf einer nicht dargestellten Produktionsunterlage hergestellt. Zur Beeinflussung der Verlegeeigenschaften wird der Einzelstein 3, welcher eine winklig verlaufende Scheinfuge 50 aufweist, an seiner Positionen um eine aus der Zeichenebene hinausragende Hochachse in eine Pfeilrichtung P3 um 90° gedreht. In der Figur 3b ist die Verlegeinheit VE3 dann bei veränderter Verlegeeigenschaft gezeigt, in welcher die Einzelstein 3 nun bereits gedreht ist. Im Vergleich der Figuren 3a und 3b ist erkennbar wie das Aussehen einer Oberseite F3 der Verlegeeinheit VE3 verändert wird, ohne dass hierzu eine weitere Steinform erforderlich ist.

Die Figuren 4a bis 4c zeigen Draufsichten auf eine vierte Verlegeeinheit VE4 vor und nach einer Veränderung von deren Verlegeeigenschaften mit Hilfe eines nicht dargestellten Industrieroboters. Die in der Figur 4a gezeigte Verlegeeinheit VE4 wird in der dargestellten Anordnung ihrer neun Einzelsteine 1 bis 9 in einer nicht dargestellten Steinform in einer nicht dargestellten Steinformmaschine auf einer nicht dargestellten Produktionsunterlage hergestellt. Mit einem Pfeil P4.1 ist in der Figur 4a angedeutet, dass zur Veränderung des Aussehens einer Oberseite F4 der Verlegeeinheit VE4 zunächst die Einzelsteine 6, 7 um 90° nach rechts um eine aus der Zeichnungsebene herausragende Hochachse gedreht werden. Eine weitere Veränderung der Verlegeeigenschaften der vierten Verlegeeinheit VE4 erfolgt durch ein Verschieben einer zweiten Steinreihe SR4.2 gegenüber einer ersten Steinreihe SR4.1 in eine Pfeilrichtung P4.2, wobei die zweite Steinreihe SR4.2 durch die Einzelsteine 6 bis 9 gebildet ist. Die Verlegeeinheit VE4 ist in der Figur 4c bei verschobener Steinreihe SR4.2 gezeigt. Im Vergleich der Figuren 4a, 4b und 4c ist erkennbar wie das Aussehen einer Oberseite F4 der Verlegeeinheit VE4 Schritt für Schritt verändert wird, ohne dass hierzu eine weitere Steinform erforderlich ist.

In den Figuren 5a bis 5j ist dargestellt wie mit Hilfe eines Industrieroboters R eine Veränderung der Verlegeeigenschaften einer fünften Verlegeeinheit VE5 und einer sechsten Verlegeeinheit VE6 im Durchlaufbetrieb durchgeführt wird. Die Verlegeeinheiten VE5 und VE6 sind nur schematisch dargestellt und zeigen lediglich jeweils nur die von dem Tauschvorgang betroffenen Einzelsteine 1, 2 und 31, 32. Hierbei weisen die Einzelsteine 1 und 31 kreuzförmige Scheinfugen auf und hierbei weisen die Einzelsteine 2 und 32 jeweils eine gerade verlaufende Scheinfuge auf.

In einem ersten Schritt greift der Industrieroboter R mit seinem Greifarm G den Einzelstein 1 und setzt diesen außerhalb der Verlegeeinheiten VE5, VE6 auf eine Warteposition WP (siehe Figur 5b). Durch dieses Herausnehmen wird eine Position POS1 frei, an welcher der Einzelstein 1 in der Verlegeeinheit VE1 angeordnet war.

In einem nächsten Schritt greift der Industrieroboter R mit seinem Greifarm G nun den Einzelstein 2 der Verlegeeinheit VE5 und setzt diesen an die freie Position POS1 (siehe Figuren 5c und 5d). Durch das Umsetzen des Einzelsteins 2 wird in der Verlegeeinheit VE5 eine Position POS2 frei (siehe Figur 5d). Nach dem Absetzen des Einzelsteins 2 greift der Industrieroboter R mit seinem Greifarm G den Einzelstein 31 aus der Verlegeeinheit VE6 und setzt diesen an der Position POS2 der Verlegeeinheit VE5 ab (siehe Figuren 5e und 5f). Durch das Umsetzen des Einzelsteins 31 wird in der Verlegeeinheit VE6 eine Position POS31 frei (siehe Figur 5f).

Nach dem Absetzen des Einzelsteins 31 greift der Industrieroboter R mit seinem Greifarm G den Einzelstein 32 aus der Verlegeeinheit VE6 und setzt diesen an der Position POS31 der Verlegeeinheit VE6 ab (siehe Figuren 5g und 5h). Durch das Umsetzen des Einzelsteins 32 wird in der Verlegeeinheit VE6 eine Position POS32 frei (siehe Figur 5f).

Nach dem Absetzen des Einzelsteins 32 greift der Industrieroboter R mit seinem Greifarm G den auf der Warteposition WP außerhalb der Verlegeeinheiten VE5 und VE6 liegenden Einzelstein 1 und setzt diesen an der Position POS32 der Verlegeeinheit VE6 ab (siehe Figuren 5i und 5j).

Durch den beschriebenen Vorgang sind die Positionen POS1 und POS31 nun nicht mehr den Einzelsteinen 1, 31 mit den kreuzförmigen Scheinfugen besetzt, sondern durch Einzelsteine 3, 32 mit gerade verlaufenden Scheinfugen besetzt. Entsprechend sind die Positionen POS2 und POS 32 der Einzelsteine 2, 32 mit geraden Scheinfugen nun durch die Einzelsteine mit kreuzförmigen Scheinfugen eingenommen.

Für eine Serienproduktion kann der in den Figuren 5a bis 5j für zwei Verlegeeinheiten beschriebene Vorgang für eine beliebige Anzahl von Verlegeeinheiten fortgesetzt werden. Hierzu werden die Verlegeeinheiten in eine Pfeilrichtung x an dem Industrieroboter R vorbei gefahren und nach einem Umsetzen der Einzelsteine auf Paletten gestapelt.

Gemäß einer nicht dargestellten Ausführungsvariante ist es auch vorgesehen, dass der Industrieroboter zwei Greifarme umfasst oder durch zwei Industrieroboter mit jeweils einem Greifarm gebildet ist und die beiden miteinander zu tauschenden Einzelsteine zeitgleich gegriffen, aneinander vorbeigeführt und abgesetzt werden. Hierdurch erfolgt ein Tauschen von Einzelsteinen nur innerhalb der Verlegeeinheiten, so dass eine individuelle Oberflächenoptik der einzelnen Verlegeeinheiten von dem Tauschvorgang unbeeinträchtigt bleibt.

### BEZUGSZEICHENLISTE

- 1 - 22: Einzelstein
- 50: Scheinfuge

- F1 - F5: Oberseite
- G: Greifarm von R
- VE1 - VE6: Verlegeeinheit
- P1 - P3: Pfeil
- P4.1, P4.2: Pfeil
- POS1, POS2: Position von 1 bzw. 2
- POS31, POS32: Position von 31 bzw. 32
- R: Industrieroboter
- SR4.1, SR4.2: Steinreihe
- WP: Warteposition
- x: Pfeilrichtung

## Patentansprüche

1. Verfahren zur Veränderung der Verlegeeigenschaften einer Verlegeeinheit (VE1 - VE6),
- wobei die Verlegeeinheit (VE1 - VE6) aus einer einzigen Steinform in einem Fertigungsschritt in einer Steinformmaschine hergestellt wird,
- wobei die Verlegeeinheit (VE1 - VE6) eine Vielzahl von Einzelsteinen (1 - 22) umfasst,
**dadurch gekennzeichnet,**
- **dass** unter Beibehaltung der Abmessungen der Verlegeeinheit und unter Beibehaltung der Anzahl der Einzelsteine (1 - 22) der Verlegeeinheit (VE1 - VE6) vor dem Palettieren der Verlegeeinheit (VE1 - VE6), während die Verlegeeinheit (VE1 - VE6) noch auf einer Produktionsunterlage liegt, derart in die Anordnung der Einzelsteine der Verlegeeinheit (VE1 - VE6) eingegriffen wird, dass wenigstens ein Einzelstein (1 - 22) von einem Industrieroboter (R) derart gegriffen, gehandhabt und wieder abgelegt wird, dass eine Oberseite (F1 - F4) der manipulierten Verlegeeinheit (VE1 - VE6) ein Aussehen aufweist, welches von einem Aussehen abweicht, welches die Verlegeeinheit (VE1 - VE6) vor der Manipulation hatte.

2. Verfahren nach Anspruch 1, **dadurch gekennzeichnet, dass** die Manipulation entweder derart erfolgt,
- dass wenigstens ein Einzelstein (1 - 22) der Verlegeinheit (VE1 - VE6) von dem Industrieroboter (R) derart um eine senkrecht auf der Produktionsunterlage stehende Hochachse gedreht wird, dass dieser nach dem Drehen in einer Orientierung steht, welche von seiner ursprünglichen Orientierung abweicht, und/oder derart erfolgt,
- dass wenigstens zwei Einzelsteine (1 - 22) von dem Industrieroboter (R) derart getauscht werden, dass der erste Einzelstein (1 - 22) bzw. die ersten Einzelsteine (1 - 22) die Position des zweiten Einzelsteins (1 - 22) bzw. der zweiten Einzelsteine (1 - 22) und umgekehrt einnimmt bzw. einnehmen, wobei der Industrieroboter (R) die Einzelsteine (1 - 22) entweder gleichzeitig oder nacheinander handhabt.

3. Verfahren nach Anspruch 2, **dadurch gekennzeichnet, dass** die getauschten Einzelsteine (1 - 22) gleiche Abmessungen und unterschiedliche Oberseiten umfassen.

4. Verfahren zur Veränderung der Verlegeeigenschaften von wenigstens zwei Verlegeeinheiten (VE5, VE6),
- wobei die Verlegeeinheiten (VE5, VE6) mit derselben oder mit gleichen Steinformen hergestellt werden,
- wobei jede Verlegeeinheit (VE5, VE6) eine Vielzahl von Einzelsteinen (1, 2; 31, 32) umfasst,
umfassend die Schritte,
- dass unter Beibehaltung der Abmessungen der Verlegeeinheiten (VE5, VE6) und unter Beibehaltung der Anzahl der Einzelsteine (1, 2; 31, 32) jeder Verlegeeinheit (VE5, VE6) vor dem Palettieren der Verlegeeinheiten (VE5, VE6) während die Verlegeeinheiten (VE5, VE6) noch auf Produktionsunterlagen liegen, in die Anordnung der Einzelsteine der Verlegeeinheiten (VE5, VE6) derart eingegriffen wird, dass
- der ersten Verlegeeinheit (VE5) an einer ersten Position (POS1) wenigstens ein Einzelstein (1) von einem Industrieroboter (R) entnommen wird und entfernt von den Verlegeeinheiten (VE5, VE6) abgelegt wird,
- der ersten Verlegeeinheit (VE5) von dem Industrieroboter (R) an einer zweiten Position (POS2) wenigstens ein Einzelstein (2) entnommen und an die erste Position (POS1) der ersten Verlegeeinheit (VE5) gesetzt wird,
- der letzten Verlegeeinheit (VE6) von dem Industrieroboter (R) an einer ersten Position (POS31) wenigstens ein Einzelstein (31) entnommen und an die zweite Position (POS2) der vorhergehenden Verlegeeinheit (VE5) gesetzt wird,
- der letzten Verlegeeinheit (VE6) von dem Industrieroboter (R) an einer zweiten Position (POS32) wenigstens ein Einzelstein (32) entnommen und an die erste Position (POS31) der letzten Verlegeeinheit (VE6) gesetzt wird und
- der wenigstens eine Einzelstein (1), welcher der ersten Position (POS1) der ersten Verlegeeinheit (VE5) entnommen wurde, an die zweite Position (POS32) der letzten Verlegeeinheit (VE6) gesetzt wird,
- so dass Oberseiten der manipulierten Verlegeeinheiten (VE5, VE6) ein Aussehen aufweisen, welches von einem Aussehen abweicht, welches die Verlegeeinheiten (VE5, VE6) vor der Manipulation hatten.

5. Verfahren nach wenigstens einem der vorhergehenden Ansprüche, **dadurch gekennzeichnet, dass** an wenigstens einem der Einzelsteine (1 - 22) wenigstens einer der Verlegeeinheiten (VE1 - VE6) vor oder während oder nach einer Handhabung durch den Industrieroboter (R) eine der Herstellung der Verlegeeinheit folgende Nachbearbeitung erfährt.

6. Verfahren nach wenigstens einem der vorhergehenden Ansprüche, **dadurch gekennzeichnet, dass** vor dem Palettieren der manipulierten Verlegeeinheit (VE4) wenigstens eine Steinreihe (SR4.2) der Verlegeeinheit (VE4) gegenüber wenigstens einer weiteren Steinreihe (SR4.1) der Verlegeeinheit (VE4) verschoben wird.

7. Verfahren zur Herstellung einer größeren Verlegeeinheit, **dadurch gekennzeichnet, dass** Einzelsteine (1 - 22) einer ersten nach dem Verfahren des Anspruchs 1 manipulierte Verlegeeinheit (VE1 - VE6) und Einzelsteine (1 - 22) einer zweiten nach dem Verfahren des Anspruchs 1 manipulierte Verlegeeinheit (VE1 - VE6) zu der größeren Verlegeeinheit zusammengesetzt werden, wobei eine Fläche der ersten Verlegeeinheit einer Fläche der zweiten Verlegeeinheit entspricht und wobei die größere Verlegeeinheit eine Fläche aufweist, welche wenigstens dem 1 1/3-fachen einer Fläche der ersten Verlegeeinheit entspricht.

## Claims

1. Method for changing the laying characteristics of a laying unit (VE1 - VE6),
- wherein the laying unit (VE1 - VE6) is produced from an individual block mold in a production step in a block-shaping machine,
- wherein the laying unit (VE1 - VE6) comprises a plurality of individual blocks (1 -22)
**characterized in that**
- while maintaining the dimensions of the laying unit and maintaining the number of individual blocks (1 - 22) of the laying unit (VE1 - VE6) before the palletization of the laying unit (VE1 - VE6), and while the laying unit (VE1 - VE6) is still resting on a production base, it is intervened in the arrangement of the individual blocks of the laying unit (VE1 - VE6) in such a way that
- at least one individual block (1 - 22) is gripped, handled and deposited again by an industrial robot (R) in such a way that an upper side (F1 - F 4) of the laying unit (VE1 - VE6) has an appearance which deviates from an appearance which the laying unit (VE1 - VE6) had before the manipulation.

2. Method according to claim 1,
**characterized in that**
the manipulation takes place in such a way that either,
- at least one individual block (1 - 22) of the laying unit (VE1 - VE6) is rotated by the industrial robot (R) about a vertical axis perpendicular to the production base in such a way that the latter assumes an orientation after the rotation that is different from the original orientation, and/or
- at least two individual blocks (1 - 22) are exchanged by the industrial robot in such a way that the first individual block (1 - 22) or the first individual blocks (1 - 22) change(s) the position of the second individual block (1 - 22), or the second individual blocks (1 - 22) and vice versa, wherein the industrial robot (R) handles the individual blocks (1 - 22) either simultaneously or successively.

3. Method according to claim 2,
**characterized in that**
the exchanged individual blocks (1 - 22) comprise the same dimensions and different upper sides.

4. Method for changing the laying characteristics of at least two laying units (VE5, VE6),
- wherein the laying units (VE5, VE6) are produced with identical or similar block molds,
- wherein each laying unit (VE5, VE6) comprises a plurality of individual blocks (1, 2; 31, 32)
and comprising the following steps:
- while maintaining the dimensions of the laying units (VE5, VE6) and while maintaining the number of individual blocks (1, 2; 31, 32), and prior to the palletizing of the laying units (VE5, VE6), each laying unit (VE5, VE6) still rests on the production bases of the individual blocks of the laying units (VE5, VE6) it is intervened in the arrangement of the individual blocks of the laying unit (VE5, VE6) in such away that
- at least one individual block (1) is removed by an industrial robot (R) from the first laying unit (VE5) at a first position (POS1) and deposited at a distance from the laying units (VE5, VE6),
- at least one individual block (2) is removed by an industrial robot (R) from the first laying unit (VE5) at a second position (POS2) and deposited at the first position (POS1) of the laying unit (VE5),
- at least one individual block (31) is removed by an industrial robot (R) from the last laying unit (VE6) at a first position (POS31) and deposited at the second position (POS2) of the preceding laying unit (VE5),
- at least one individual block (32) is removed by an industrial robot (R) from the last laying unit (VE6) at a second position (POS32) and deposited at the first position (POS1) of the last laying unit (VE6),
- the at least one individual block (1) removed from the first position (POS1) of the first laying unit (VE5) is deposited at the second position (POS32) of the last laying unit (VE6),
- so that the upper sides of the manipulated laying units (VE5, VE6) have an appearance which deviates from an appearance which the laying units (VE5, VE6) had before the manipulation.

5. Method according to at least one of the preceding claims,
**characterized in that**
at least one of the individual blocks (1 - 22) of at least one of the laying units (VE1 - VE6) undergoes a post-processing following the production of the laying unit before, during or after handling by the industrial robot (R).

6. Method according to at least one of the preceding claims,
**characterized in that**
at least one row of blocks (SR4.2) of the laying unit (VE4) is displaced against at least one further row of blocks (SR4.1) of the laying unit (VE4) prior to palletizing the manipulated laying unit (VE4).

7. Method for producing a larger laying unit,
**characterized in that**
individual blocks (1 to 22) of a first laying unit (VE1 - VE6) manipulated according to the method of claim 1, and individual blocks (1 - 22) of a second laying unit (VE1 - VE6) manipulated according to the method of claim 1, are deposited at the larger laying unit, wherein a surface of the first laying unit corresponds to a surface of the second laying unit, and wherein the larger laying unit has a surface which corresponds at least to 1 1/3 times the surface area of the first laying unit.

## Revendications

1. Procédé destiné à modifier les caractéristiques de pose d'une unité de pose (VE1 - VE6),
- l'unité de pose (VE1 - VE6) étant fabriquée à partir d'une forme de pierres unique dans une étape de production dans une machine à former des pierres,
- l'unité de pose (VE1 - VE6) comprenant une multiplicité de pierres individuelles (1 - 22),
**caractérisé en ce que**
- en conservant les dimensions de l'unité de pose et en conservant le nombre de pierres individuelles (1 - 22) de l'unité de pose (VE1 - VE6) avant la palettisation de l'unité de pose (VE1 - VE6), tandis que l'unité de pose (VE1 - VE6) repose encore sur un support de production, une intervention est effectuée dans l'agencement des pierres individuelles de l'unité de pose (VE1 - VE6) de telle sorte qu'au moins une pierre individuelle (1 - 22) est saisie, maniée et reposée par un robot industriel (R) de telle sorte qu'un côté supérieur (F1 - F4) de l'unité de pose (VE1 - VE6) manipulée présente un aspect qui diffère d'un aspect qu'avait l'unité de pose (VE1 - VE6) avant la manipulation.

2. Procédé selon la revendication 1, **caractérisé en ce que** la manipulation s'effectue de telle sorte que
- soit au moins une pierre individuelle (1 - 22) de l'unité de pose (VE1 - VE6) est tournée par le robot industriel (R) autour d'un axe vertical situé perpendiculairement sur le support de production de telle sorte que cette pierre individuelle est, après la rotation, dans une orientation qui diffère de son orientation initiale, et/soit de telle sorte que
- au moins deux pierres individuelles (1 - 22) sont échangées par le robot industriel (R) de telle sorte que la première pierre individuelle (1 - 22) ou respectivement les premières pierres individuelles (1 - 22) occupe ou respectivement occupent la position de la deuxième pierre individuelle (1 - 22) ou respectivement des deuxièmes pierres individuelles (1 - 22) et inversement, le robot industriel (R) maniant les pierres individuelles (1 - 22) soit simultanément, soit successivement.

3. Procédé selon la revendication 2, **caractérisé en ce que** les pierres individuelles (1 - 22) échangées comprennent des dimensions identiques et des côtés supérieurs différents.

4. Procédé destiné à modifier les caractéristiques de pose d'au moins deux unités de pose (VE5, VE6),
- les unités de pose (VE5, VE6) étant fabriquées avec la même ou les mêmes formes de pierres,
- chaque unité de pose (VE5, VE6) comprenant une multiplicité de pierres individuelles (1, 2 ; 31, 32),
comprenant les étapes selon lesquelles
- en conservant les dimensions des unités de pose (VE5, VE6) et en conservant le nombre de pierres individuelles (1, 2 ; 31, 32) de chaque unité de pose (VE1 - VE6) avant la palettisation des unités de pose (VE5, VE6), tandis que les unités de pose (VE5, VE6) reposent encore sur des supports de production, une intervention est effectuée dans l'agencement des pierres individuelles des unités de pose (VE5, VE6) de telle sorte que
- au moins une pierre individuelle (1) est prélevée par un robot industriel (R) dans la première unité de pose (VE5) dans une première position (POS1) et déposée à distance des unités de pose (VE5, VE6),
- au moins une pierre individuelle (2) est prélevée par le robot industriel (R) dans la première unité de pose (VE5) dans une deuxième position (POS2) et posée dans la première position (POS1) de la première unité de pose (VE5),
- au moins une pierre individuelle (31) est prélevée par le robot industriel (R) dans la dernière unité de pose (VE6) dans une première position (POS31) et posée dans la deuxième position (POS2) de l'unité de pose (VE5) précédente,
- au moins une pierre individuelle (32) est prélevée par le robot industriel (R) dans la dernière unité de pose (VE6) dans une deuxième position (POS32) et posée dans la première position (POS31) de la dernière unité de pose (VE6), et
- la pierre individuelle (1) au moins au nombre de un qui a été prélevée dans la première position (POS1) de la première unité de pose (VE5), est posée dans la deuxième position (POS32) de la dernière unité de pose (VE6),
- de telle sorte que des côtés supérieurs des unités de pose (VE5, VE6) manipulées présentent un aspect qui diffère d'un aspect qu'avaient les unités de pose (VE5, VE6) avant la manipulation.

5. Procédé selon au moins l'une des revendications précédentes, **caractérisé en ce que**, sur au moins une des pierres individuelles (1 - 22) d'au moins une des unités de pose (VE1 - VE6), avant ou pendant ou après une manipulation par le robot industriel (R), une retouche qui suit la fabrication de l'unité de pose est effectuée.

6. Procédé selon au moins l'une des revendications précédentes, **caractérisé en ce que**, avant la palettisation de l'unité de pose (VE4) manipulée, au moins une rangée de pierres (SR4.2) de l'unité de pose (VE4) est décalée par rapport à au moins une autre rangée de pierres (SR4.1) de l'unité de pose (VE4).

7. Procédé de fabrication d'une unité de pose plus grande, **caractérisée en ce que** des pierres individuelles (1 - 22) d'une première unité de pose (VE1 - VE6) manipulée selon le procédé de la revendication 1 et des pierres individuelles (1 - 22) d'une deuxième unité de pose (VE1 - VE6) manipulée selon le procédé de la revendication 1 sont assemblées pour former l'unité de pose plus grande, une surface de la première unité de pose correspondant à une surface de la deuxième unité de pose, et l'unité de pose plus grande présentant une surface qui correspond au moins au 1 1/3 d'une surface de la première unité de pose.
